# FASCICULE DE BREVET EUROPEEN

(11) **EP 2 849 288 B1**
(45) Date de publication et mention de la délivrance du brevet: **06.04.2016**
(21) Numéro de dépôt: 14178677.2
(22) Date de dépôt: 28.07.2014
(51) Int. Cl.: H01R 9/26, H01R 4/36, H01R 4/48

(54) **Appareil électrique alimenté par un peigne comportant au moins une borne**
Elektrisches Gerät, das über einen Messkamm mit Strom versorgt wird, und das mit mindestens einer Klemme ausgestattet ist.
Electric apparatus supplied by a comb and comprising at least one terminal

(30) Priorité: 17.09.2013 FR 1358924
(43) Date de publication de la demande: 18.03.2015
(73) Titulaire: Schneider Electric Industries SAS, 92500 Rueil-Malmaison (FR)
(72) Inventeur: Belin, Yves, 38050 Grenoble Cedex 09 (FR); Gustine, Yannick, 38050 Grenoble Cedex 09 (FR)
(74) Mandataire: Colette, Marie-Françoise

(56) Documents cités:
- EP-A1- 2 056 326
- DE-A1- 19 531 115

## Description

### DOMAINE TECHNIQUE

La présente invention concerne un appareil électrique destiné à être monté sur un support de montage au côté d'autres appareils du même type, et à être raccordé à un peigne de répartition apte à répartir l'énergie entre les différents appareils, ledit appareil étant logé dans un boîtier de forme sensiblement parallélépipédique comportant une face arrière de fixation au rail, une face avant comportant des moyens de manoeuvre de l'appareil, deux faces principales par lesquelles l'appareil est destiné à être juxtaposé à d'autres appareils sur le support de montage, et deux faces latérales comportant pour l'une, au moins une borne de raccordement dite d'entrée et pour l'autre, au moins une borne de raccordement dite de sortie, lesdites bornes étant montées dans les logements correspondants prévus dans le boîtier de l'appareil, la au moins une borne dite d'entrée comportant des moyens de connexion électrique de sa plage de raccordement à une dent dudit peigne,

### ETAT DE LA TECHNIQUE

Habituellement, les appareils tels les disjoncteurs ou les relais montés sur un rail de montage dans un tableau électrique, et en particulier lorsqu'ils sont montés selon un pas de 9 mm sur le rail, sont connectés à la source d'alimentation électrique amont par le biais d'un peigne.

Or, la présence de ce peigne, associé à un mode de raccordement du type élastique, empêche toute translation de l'appareil de l'arrière vers l'avant, et il est donc difficile de dégager l'appareil des butées arrière afin de démonter l'appareil par une translation de haut en bas de manière à se dégager du peigne.

Une solution consiste à prévoir que l'une des butées soit amovible et présente une longue course, ce qui implique que le volume sous les appareils ne soit pas utilisé.

On connaît également une solution qui consiste à utiliser des pattes de connexion montées sur l'appareil, lesquelles pattes viennent s'enficher sur le rail de distribution. Ainsi, le retrait de l'appareil est facilité par le fait que la présence du peigne est moins gênante dans ce cas pour effectuer cette manipulation.

EP2056326 décrit une borne de raccordement selon le préambule de la revendication 1.

### EXPOSE DE L'INVENTION

La présente invention résout ces problèmes et propose un appareil électrique monté sur un support de montage tel un rail, à être raccordé à un peigne de répartition, ledit appareil comportant au moins une borne étant de conception simple permettant un raccordement rapide et permettant de démonter ou de remonter facilement l'appareil sur le rail alors que le peigne est encore en place.

A cet effet, la présente invention a pour objet un appareil électrique du genre précédemment mentionné, selon la revendication 1.

Grâce à ces caractéristiques, il est facile de déconnecter le peigne, en commençant par dégager l'appareil du support, ce qui est rendu possible et aisé par le fait que la plage de l'appareil coulisse dans l'appareil et reste fixe par rapport au peigne. Puis une autre translation du peigne permettra de retirer la ou les dents du peignes insérées dans l'appareil suivant une autre direction.

Selon une réalisation particulière préférée, le support de fixation précité comporte un rail et les moyens de fixation de l'appareil audit rail comportent un évidement prévu dans la face arrière de l'appareil, deux encoches prévues aux deux extrémités dudit évidement, les deux encoches étant destinées à recevoir respectivement les deux bords libres longitudinaux du rail, et deux butées coopérant avec lesdites encoches de manière à retenir lesdits bords longitudinaux du rail à l'intérieur des encoches, l'une au moins des butées étant amovible de manière à permettre le retrait de l'appareil du rail.

Ainsi, la déconnexion de l'appareil par rapport au peigne sera réalisée tout d'abord en désactivant le verrou constitué par la butée mobile précitée, puis en déplaçant l'appareil suivant deux mouvements de translation respectivement un premier mouvement suivant une direction sensiblement perpendiculaire au plan du rail et une second mouvement suivant une direction parallèle au rail et perpendiculaire à la direction longitudinale du peigne.

Selon une caractéristique particulière préférée, la face arrière de l'appareil comporte, du fait de la présence de l'évidement précité, une portion de paroi extérieure et une portion de paroi intérieure décalée par rapport à la portion de paroi extérieure suivant une direction sensiblement perpendiculaire au plan de fixation, et la longueur de la course en translation précitée de la plage dans son logement correspond sensiblement à la distance séparant ces deux portions de surface.

Selon une autre caractéristique particulière préférée, cette borne comporte une plage de raccordement fixée et reliée électriquement à un conducteur souple, ledit conducteur souple étant relié électriquement à un conducteur interne appartenant à l'appareil. De cette manière, le débattement de l'appareil est plus important, ce qui permet d'extraire l'appareil sans forcer sur le peigne.

Selon l'invention cette borne comporte des moyens de connexion du type rapide à ressort destinés au raccordement électrique de la borne à une dent appartenant au peigne précité.

Selon l'invention cette borne comporte en outre des moyens de connexion dits classiques à vis destinés à permettre la connexion d'un câble à la borne, lesdits moyens de connexion à vis comportant une cage mobile en translation dans un logement du boîtier de l'appareil entre une position de connexion du câble dans la quelle ledit câble est serré entre la plage de raccordement précitée de la borne et la cage, et une position de déconnexion du câble.

Selon l'invention la plage de raccordement précitée comporte une partie sensiblement en forme de U montée coulissante à l'intérieur du logement de borne précité, ladite plage comportant une première aile reliée électriquement au conducteur souple précité, une base comportant un orifice destiné au passage d'une dent de peigne, et une seconde aile apte à coopérer avec le cage de manière permettre la connexion d'un câble, ladite plage étant destinée à recevoir un ressort monté à l'intérieur du U, ledit ressort étant en appui d'une part sur la seconde aile du U et d'autre part, sur la dent du peigne en position de connexion du peigne, de manière à rappeler ladite dent en contact avec la première aile précitée de la plage de raccordement.

Selon une autre caractéristique particulière préférée, la connexion du câble est réalisée par serrage dudit câble entre la cage et la plage de raccordement.

Avantageusement, le ressort précité présente une forme semi-cylindrique.

Selon une autre caractéristique préférée, le boîtier de l'appareil comporte deux orifices destinés à permettre respectivement l'introduction d'une dent de peigne et d'un câble, lesdits orifices se trouvant respectivement en regard des moyens de connexion dits rapides et des moyens de connexion à vis, et ladite borne comporte des moyens pour obturer l'orifice d'accès du boîtier destiné à l'introduction d'un câble dans une position de l'appareil correspondant à une position dégagée du rail, et à libérer cet orifice dans une position de l'appareil correspondant à une position fixée sur le rail de l'appareil.

Selon une autre caractéristique préférée, ces moyens comportent un volet réalisé en un matériau isolant, ledit volet étant solidaire de la plage de raccordement précitée de la borne.

Selon une caractéristique préférée, cet appareil électrique comporte deux bornes comportant les caractéristiques précédemment mentionnées prises seules ou en combinaison, lesdites bornes étant décalées suivant la profondeur de l'appareil, celle-ci étant définie sensiblement perpendiculairement au plan de fixation du support de fixation, de manière à permettre le raccordement de ces deux bornes respectivement à deux dents de peigne adjacentes, ledit peigne comportant deux rangées de dents, à savoir une rangée de dent distribuant le neutre et une rangée de dents distribuant les différentes phases, avec interposition d'une dent distribuant le neutre entre deux dents de phase successives.

La présente invention a encore pour objet un ensemble d'appareils électriques, chaque appareil comportant les caractéristiques précédemment mentionnées prises seules ou en combinaison, cet ensemble étant caractérisé en ce que ces appareils sont montés sur le support de montage selon un pas de 9 mm.

### BREVE DESCRIPTION DES DESSINS

Mais d'autres avantages et caractéristiques de l'invention apparaîtront mieux dans la description détaillée d'un mode de réalisation préféré de l'invention, qui suit et se réfère aux dessins annexés donnés uniquement à titre d'exemple et dans lesquels :
- Les figures 1 à 10 sont des vues partielles illustrant une borne de raccordement montée dans un appareil de protection électrique destiné à être monté sur un rail ou démonté de ce rail, ladite borne étant utilisée pour réaliser le raccordement électrique dudit appareil à un peigne de répartition et/ou à un câble, dans différentes positions de la borne et de l'appareil,
- Les figures 1 et 2 sont deux vues partielles respectivement en perspective et en coupe, illustrant l'appareil en position montée sur le rail, dans une position non connectée de la borne pour la figure 1, et dans une position connectée à un peigne pour la figure 2,
- La figure 3 est une vue partielle en perspective, illustrant la partie de l'appareil comportant la borne amont sans la cage, dans une même position de l'appareil et de la borne que sur la figure 1,
- La figure 4 est une vue partielle en coupe, l'appareil étant dans une position dégagée du rail et la borne dans une position raccordée à un peigne,
- La figure 5 est une vue partielle en coupe, l'appareil étant dans une position désengagée du rail et la borne en position déconnectée du peigne,
- La figure 6 est une vue partielle en perspective dans une position de l'appareil et du peigne correspondant à celle de la figure 5,
- La figure 7 est une vue partielle en perspective dans une même position de l'appareil et de la borne que sur les figures 5 et 6, mais illustrant seulement la partie de l'appareil comportant la plage,
- La figure 8 est une vue partielle en perspective, illustrant l'appareil après raccordement au peigne et avant montage sur le rail,
- La figure 9 est une vue partielle en perspective, illustrant l'appareil après raccordement au peigne et après montage sur le rail, et
- La figure 10 est une vue en perspective éclatée illustrant les différents éléments de la borne et une partie d'un conducteur interne à l'appareil.

### EXPOSE DETAILLE DE MODES DE REALISATION PARTICULIERS

Sur les figures, on voit un appareil de protection électrique A tel un disjoncteur, monté sur un rail de montage R, ledit appareil étant destiné à être juxtaposé sur le rail à d'autres appareils du même type (non représentés), cet ensemble étant destiné à être monté à l'intérieur d'un tableau électrique.

De manière connue en soi, chaque appareil A est logé dans un boîtier E de forme sensiblement parallélépipédique comportant une face arrière 1 de fixation au rail R, une face avant (non visible sur cette figure) comportant un organe de manoeuvre manuel, deux faces principales 2,3 par lesquelles les appareils sont juxtaposés sur le rail, et deux faces latérales 4,5 comportant une face dite supérieure 4 comportant des orifices o,r d'accès à des bornes 6,7 dites amont logées dans la partie supérieure de l'appareil, et une face dite inférieure non représentée sur cette figure comportant des orifices d'accès à des bornes dites de départ logées dans la partie inférieure de l'appareil, les parties supérieure et inférieure étant définies par rapport au rail de montage et seule la partie supérieure de l'appareil et les bornes amont étant visibles sur les figures.

La fixation de l'appareil sur le rail est réalisée au moyen d'une part d'un évidement 8 prévu dans la paroi arrière de l'appareil, et d'autre part, de deux encoches 34 prévues aux deux extrémités dudit évidement 8 et formées respectivement par deux butées 9 (dont seule l'une est visible sur les figures) respectivement supérieure et inférieure, lesdites butées étant destinées à coopérer respectivement avec deux bords longitudinaux 10,11 pliés sensiblement en équerre du rail de manière à empêcher le mouvement de l'arrière vers l'avant de l'appareil A de manière à retenir ledit appareil A sur le rail R.

De manière connue en soi, cette butée supérieure 9 est amovible de manière à permettre le montage de l'appareil A sur le rail R et son retrait du rail. Cette butée est constituée principalement par un verrou 12 comportant une partie coulissante par rapport au boîtier de l'appareil, ledit verrou comportant à l'une de ses extrémités une partie formant bec 13 apte à coopérer avec le rail R et à son extrémité opposée, un moyen de préhension 14 apte à être déplacé manuellement de manière à escamoter la butée 9 par rapport au rail et à autoriser ainsi le démontage de l'appareil par rapport au rail R.

On notera qu'avantageusement, ces deux butées sont escamotables.

Cet appareil comporte, montées à l'intérieure de sa partie supérieure, deux bornes amont 6,7 respectivement reliées électriquement à un conducteur de phase et à un conducteur de neutre de l'appareil.

Chacune de ces bornes est du type à double raccordement et comporte des moyens de connexion 15 du type à vis destinés à permettre le raccordement électrique d'un câble c et des moyens de connexion du type rapide 16 à ressort permettant la connexion d'une dent appartenant à un peigne P de répartition, s'agissant d'une dent de phase dp pour la borne située à gauche de l'appareil sur les figures et d'une dent de neutre dn pour la borne située à droite de l'appareil sur les figures.

A cet effet, le boîtier de l'appareil comporte une ouverture 17 comportant une partie 18 en regard des moyens de connexion à vis destinée à permettre le passage du câble et une partie 19 en regard des moyens de connexion dits rapide destinée à permettre le passage d'une dent de peigne.

Les moyens de connexion à vis 15 comprennent une cage 20 montée coulissante dans un logement 21 du boîtier de l'appareil et apte à être déplacée au moyen d'une vis 22 montée à rotation par rapport au boîtier de l'appareil selon son axe longitudinal, de telle manière que le serrage de la vis 22 entraîne un déplacement vers le haut (sur la figure) de la cage 20, ce déplacement ayant pour effet de serrer un câble c préalablement introduit dans la borne entre la plage de raccordement 23 et la cage 20, la plage de raccordement 23 étant reliée électriquement à l'un des conducteurs internes au moyen d'une tresse 24.

Les moyens de connexion du type rapide 16 comprennent une plage de raccordement 23 de la borne précitée sensiblement en forme de U comportant une base 25 et deux ailes 26,27, dont l'une dite première 26 est reliée électriquement à la tresse précitée 24 tandis que l'autre, dite seconde 27, est destinée à coopérer avec le câble précité c.

Ces moyens de connexion du type rapide 16 comportent également un ressort 28 apte à être placé à l'intérieur de ladite plage 23, ledit ressort étant de forme sensiblement cylindrique et étant destiné à venir en appui d'une part sur la seconde aile 27 du U et d'autre part, sur une dent de peigne 29 lorsqu'une telle dent est introduite à l'intérieur de la plage, de manière que cette dent soit enserrée élastiquement entre ce ressort 28 et cette aile dite première 26 du U précité.

Selon l'invention, cette plage de raccordement 23 est montée coulissante dans le logement 21 de la borne entre deux positions respectivement une première position dans laquelle celle-ci est située à l'avant de l'appareil et une seconde position dans laquelle celle-ci est située vers l'arrière de l'appareil, ce coulissement de la plage 23 étant rendu possible par le fait que la plage de raccordement 23 est reliée électriquement à une tresse souple 24.

On notera également que la plage de raccordement précitée 23 comporte un premier capot 30 et un second capot 31, dont la fonction sera expliquée dans ce qui suit, le premier capot 30 étant fixé à la plage 23 par l'intermédiaire de plots 32 prévus sur le premier capot 30 coopérant avec des orifices 33 prévus dans la plage 23, et pour le second par enfichage à force d'une partie de la plage dans un orifice correspondant du capot dit second 31.

Le fonctionnement de la borne selon une réalisation préférée de l'invention telle que précédemment décrite va être décrit dans ce qui suit en référence aux figures :
Sur les figures 1 à 3, l'appareil A est en position fixée sur le rail R, le verrou 12 ayant été amené dans une position de fixation sur le rail R.

La plage de raccordement 23 a été amenée dans la première position de manière à permettre le raccordement d'une dent de peigne 29 se trouvant en regard lors d'un raccordement par peigne P tel que ceci est illustré sur la figure 2.

On notera que bien que les deux bornes amont 6,7 de l'appareil A soient décalées suivant la profondeur de l'appareil, leur principe de fonctionnement est le même.

Ainsi, sur les figures 1 à 3, ces deux bornes 6,7 se trouvent dans leur première position, c'est-à-dire permettant un raccordement respectivement à une dent de phase dp et à une dent de neutre dn du peigne P, ledit peigne P étant de manière connue en soi du genre comportant une rangée de dents de phase et une rangée de dents de neutre.

Dans cette position illustrée sur les figures 1,2 et 3, le volet dit second 31 est escamoté à l'intérieur du boîtier de l'appareil tandis que le volet dit premier 30 est situé à l'intérieur de l'ouverture 17 prévue dans le boîtier, de telle manière qu'il se trouve sensiblement au milieu et autorise l'accès en même temps à un câble c et à une dent de peigne 29.

Les figures 4 à 6 illustrent le démontage de l'appareil A, peigne en place. Sur la figure 4, l'utilisateur a exercé une traction sur le verrou 12 et a entrainé l'appareil A vers l'avant, c'est-à-dire du côté opposé au rail, par une translation de l'appareil suivant une direction d1 sensiblement perpendiculaire au plan Q de fixation du rail sur une longueur de course d'environ la distance e séparant la paroi extérieure 35 de la paroi intérieure 36 de l'appareil.

Pendant cette translation de l'appareil, du fait que le peigne P est resté en place, la plage 23 s'est déplacé en translation à l'intérieur du logement 21 de borne en direction du rail R jusqu'à sa seconde position.

Dans cette position illustrée sur les figures 5 et 6, du fait que l'appareil a été dégagé du rail R, il est possible de déplacer l'appareil suivant une direction d2 parallèle au plan de fixation Q et sensiblement perpendiculaire à la direction longitudinale I du peigne P suivant la flèche selon la figure 6, de manière à déconnecter le peigne P de la borne en retirant les dents de peigne 29 de cette borne.

Dans cette position, lorsque la plage de raccordement 23 est en position basse, le volet dit premier 30 obture la partie de l'orifice du boîtier destiné à l'introduction du câble c, tandis que le volet dit second 31 obture la partie supérieure de l'ouverture 17 située au-dessus de la plage de raccordement 23. Ainsi, un raccordement par câble c n'est plus possible lorsque l'appareil est démonté du rail R.

Les figures 8 et 9 illustrent la démarche inverse qui consiste à raccorder l'appareil A au peigne P, puis à monter l'appareil sur le rail.

Ainsi, à partir de la figure 8, sur laquelle l'appareil a été raccordé au peigne, l'utilisateur déplace l'appareil par translation suivant une direction d1 sensiblement perpendiculaire au plan de fixation Q, jusqu'à l'introduction complète du rail dans l'évidement 8 de l'appareil A, après avoir exercé une traction sur l'organe de manoeuvre 14 du verrou 12 de manière à permettre cette introduction. Puis, l'organe de manoeuvre du verrou est libéré, ce qui réalise la fixation de l'appareil A sur le rail R, tel qu'illustré sur la figure 9.

Pendant ce mouvement en translation de l'appareil A, la plage de raccordement 23 s'est déplacée également en translation à l'intérieur de son logement 21, du fait de la présence de la dent de peigne 29 dans la borne, laquelle dent de peigne reste fixe par rapport au rail R.

Ce déplacement de la plage de raccordement 23 a entraîné le déplacement des deux volets 30,31 de manière que le second volet 31 se retrouve dans une position escamotée, tandis que le premier volet 30 se retrouve sensiblement au milieu de l'ouverture 17 d'accès de manière à permettre l'introduction dans la borne à la fois d'un câble c et d'une dent de peigne 29.

On a donc réalisé grâce à l'invention une borne de raccordement permettant de réaliser un double raccordement, laquelle borne permet à l'appareil dans lequel elle est montée d'être démonté, alors que le peigne est en place, grâce à la possibilité pour la plage de raccordement de coulisser dans son logement. L'invention permet également d'empêcher le raccordement à un câble de l'appareil lorsque celui-ci est démonté du rail de montage.

L'invention s'applique avantageusement lorsque le volume situé sous les appareils est utilisé.

Bien entendu, l'invention n'est pas limitée aux modes de réalisation particuliers décrits et illustrés qui n'ont été donnés qu'à titre d'exemple.

L'invention comprend tous les équivalents techniques des moyens décrits ainsi que leurs combinaisons si celles-ci sont réalisées suivant les revendications.

## Revendications

1. Appareil électrique (A) destiné à être monté sur un support de montage au côté d'autres appareils du même type et destiné à être connecté à un peigne (P) de répartition apte à répartir l'énergie entre les différents appareils, ledit appareil étant logé dans un boîtier (E) de forme sensiblement parallélépipédique comportant une face arrière (1) de fixation au support de montage, une face avant comportant des moyens de manoeuvre de l'appareil, deux faces principales (2,3) par lesquelles l'appareil est destiné à être juxtaposé à d'autres appareils sur le support de montage, et deux faces latérales comportant pour l'une, au moins une borne (6,7) de raccordement dite d'entrée et pour l'autre, au moins une borne de raccordement dite de sortie, lesdites bornes étant montées dans les logements correspondants prévus dans le boîtier de l'appareil, la au moins une borne dite d'entrée comportant des moyens de connexion électrique de sa plage de raccordement à une dent dudit peigne, ladite borne précitée (6,7) étant montée coulissante dans son logement (21) suivant une direction (d1) sensiblement perpendiculaire au plan du support de montage précité (Q) et à la direction longitudinale (I) du peigne (P) suivant une longueur de course (e) suffisante pour permettre à l'appareil d'être totalement dégagé du support de montage (R) alors que le peigne (P) reste en place, ceci afin de permettre ensuite que l'appareil (A) puisse être déplacé en translation parallèlement au plan (Q) du support de montage et sensiblement perpendiculairement à la direction longitudinale (I) du peigne (P) dans le sens permettant une déconnexion de la dent correspondante (29) du peigne (P), de l'appareil (A), ladite borne comportant des moyens de connexion du type rapide (16) à ressort (28) destinés au raccordement électrique de la borne (6,7) à une dent (29) appartenant au peigne précité (P), et l'appareil étant **caractérisé en ce que** la borne qu'il comprend, comporte en outre des moyens de connexion dits classiques (15) à vis destinés à permettre la connexion d'un câble (c) à la borne (6,7), lesdits moyens de connexion à vis (15) comportant une cage (20) mobile en translation dans un logement (21) du boîtier de l'appareil (A) entre une position de connexion du câble (c) dans laquelle ledit câble est serré entre la plage de raccordement précitée (23) de la borne (6,7) et la cage (20), et une position de déconnexion du câble (c), et **en ce que** la plage de raccordement précitée (23) comporte une partie sensiblement en forme de U montée coulissante à l'intérieur du logement (21) de borne précité, ladite plage (23) comportant une première aile (26) reliée électriquement à un conducteur souple (24), une base (25) comportant un orifice destiné au passage d'une dent de peigne (29), et une seconde aile (27) apte à coopérer avec la cage (20) de manière à permettre la connexion d'un câble (c), ladite plage (23) étant destinée à recevoir un ressort (28) monté à l'intérieur du U, ledit ressort (28) étant en appui d'une part sur la seconde aile (27) du U et d'autre part, sur la dent (29) du peigne (P) en position de connexion du peigne, de manière à rappeler ladite dent (29) en contact avec la première aile précitée (26) de la plage de raccordement (23).

2. Appareil électrique selon la revendication 1, **caractérisé en ce que** le support de montage précité comporte un rail (R) et **en ce que** les moyens de fixation de l'appareil (A) audit rail (R) comportent un évidement (8) prévu dans la face arrière (1) de l'appareil (A), deux encoches (34) prévues aux deux extrémités dudit évidement (8), les deux encoches (34) étant destinées à recevoir respectivement les deux bords libres longitudinaux (10,11) du rail (R), et deux butées (9) coopérant avec lesdites encoches (34) de manière à retenir lesdits bords longitudinaux (10,11) du rail (R) à l'intérieur des encoches (34), l'une au moins (9) des butées étant amovible de manière à permettre le retrait de l'appareil (A) du rail (R).

3. Appareil électrique selon la revendication 2, **caractérisé en ce que** la face arrière (1) de l'appareil (A) comporte, du fait de la présence de l'évidement précité (8), une portion de paroi extérieure (35) et une portion de paroi intérieure (36) décalée par rapport à la portion de paroi extérieure (35) suivant une direction (d1) sensiblement perpendiculaire au plan de fixation (Q), et **en ce que** la longueur (e) de la course en translation précitée de chaque borne (6,7) dans son logement (21) correspond sensiblement à la distance séparant ces deux portions de surface (35,36).

4. Appareil électrique selon l'une quelconque des revendications précédentes, **caractérisé en ce que** chaque borne (6,7) comporte une plage de raccordement (23) fixée et reliée électriquement à un conducteur souple (24), ledit conducteur souple (24) étant relié électriquement à un conducteur interne appartenant à l'appareil (A).

5. Appareil électrique selon l'une quelconque des revendications précédentes, **caractérisé en ce que** le ressort (28) présente une forme semi-cylindrique.

6. Appareil électrique selon l'une quelconque des revendications précédentes, **caractérisé en ce que** le boîtier (E) de l'appareil (A) comporte deux orifices par borne destinés à permettre respectivement l'introduction d'une dent de peigne (29) et d'un câble (c), lesdits orifices se trouvant respectivement en regard des moyens de connexion dits rapides (16) et des moyens de connexion à vis (1 5), et **en ce que** chaque borne (6,7) comporte des moyens pour obturer l'orifice d'accès du boîtier (E) destiné à l'introduction d'un câble (c) dans une position de l'appareil (A) correspondant à une position dégagée du rail (R), et à libérer cet orifice dans une position de l'appareil correspondant à une position fixée sur le rail (R) de l'appareil (A).

7. Appareil électrique selon la revendication 6, **caractérisé en ce que** ces moyens comportent un volet (30) réalisé en un matériau isolant, ledit volet étant solidaire de la plage de raccordement précitée (23) de chaque borne (6,7).

8. Appareil électrique selon l'une quelconque des revendications 1 à 7, comportant deux bornes (6,7), lesdites bornes étant décalées suivant la profondeur de l'appareil (A), celle-ci étant définie sensiblement perpendiculairement au plan (Q) de fixation du support de montage (R), de manière à permettre le raccordement de ces deux bornes (6,7) respectivement à deux dents de peigne adjacentes (dp,dn), ledit peigne (P) comportant deux rangées de dents, à savoir une rangée de dent (dn) distribuant le neutre et une rangée de dents distribuant les différentes phases (dp), avec interposition d'une dent (dn) distribuant le neutre entre deux dents de phase (dp) successives.

9. Appareil électrique selon la revendication 8 **caractérisé en ce que** c'est un appareil de protection électrique (A).

10. Ensemble d'appareils électriques selon l'une quelconque des revendications 8 à 9, **caractérisé en ce que** ces appareils (A) sont montés sur le support de montage (R) selon un pas de 9 mm.

## Patentansprüche

1. Elektrisches Gerät (A), das dazu bestimmt ist, auf einer Montagehalterung zusammen mit anderen Geräten des gleichen Typs befestigt zu werden und dazu bestimmt ist, an einen Verteilerkamm (P) angeschlossen zu werden, der geeignet ist, die Energie zwischen den verschiedenen Geräten zu verteilen, wobei das Gerät in einem Gehäuse (E) von im Wesentlichen parallelepipedischer Form angeordnet ist, das eine Rückfläche (1) zur Befestigung an der Montagehalterung, eine Vorderfläche, die Mittel zum Betätigen des Geräts aufweist, zwei Hauptflächen (2, 3), durch die das Gerät bestimmt ist, an andere Geräte auf der Montagehalterung angereiht zu werden, und zwei Seitenflächen aufweist, wovon die eine mindestens eine Eingangsanschlussklemme (6, 7) und die andere mindestens eine Ausgangsanschlussklemme aufweist, wobei die Klemmen in den entsprechenden Aufnahmen angeordnet sind, die in dem Gehäuse des Geräts vorgesehen sind, wobei die oder mindestens eine Eingangsklemme Mittel zum elektrischen Anschluss ihres Anschlussbereichs an einem Zahn des Kamms aufweist, wobei die oben genannte Klemme (6, 7) in ihrer Aufnahme (21) in einer Richtung (d1), die im Wesentlichen senkrecht zu der Ebene der Montagehalterung (Q) und zu der Längsrichtung (I) des Kamms (P) um eine Länge des Laufs (e) verschiebbar montiert ist, die ausreicht, um dem Gerät zu ermöglichen, vollständig von der Montagehalterung (R) gelöst zu werden, während der Kamm (P) in Position bleibt, und zwar, um dann zu ermöglichen, dass das Gerät (A) parallel zu der Ebene (Q) der Montagehalterung und im Wesentlichen senkrecht zu der Längsrichtung (I) des Kamms (P) in der Richtung translatorisch verschoben werden kann, die eine Trennung des entsprechenden Zahns (29) des Kamms (P) von dem Gerät (A) ermöglicht, wobei die Klemme Schnellanschlussmittel (16) mit Feder (28) aufweist, die für einen elektrischen Anschluss der Klemme (6, 7) an einen Zahn (29) bestimmt sind, der zu dem Kamm (P) gehört, und wobei das Gerät **dadurch gekennzeichnet ist, dass** die Klemme, die es aufweist, ferner herkömmliche Anschlussmittel (15) mit Schraube aufweist, die dazu bestimmt sind, den Anschluss eines Kabels (c) an die Klemme (6, 7) zu ermöglichen, wobei die Anschlussmittel mit Schraube (15) einen Käfig (20) aufweisen, der in einer Aufnahme (21) des Gehäuses des Geräts (A) zwischen einer Position des Anschlusses des Kabels (c), in der das Kabel zwischen dem oben genannten Anschlussbereich (23) der Klemme (6, 7) und dem Käfig (20) eingeklemmt ist, und einer Position der Trennung des Kabels (c) translatorisch verschiebbar ist, und dass der oben genannte Anschlussbereich (23) einen im Wesentlichen U-förmigen Abschnitt aufweist, der gleitbeweglich im Inneren der Aufnahme (21) der oben genannten Klemme angeordnet ist, wobei der Bereich (23) einen ersten Flügel (26), der elektrisch mit einem flexiblen Leiter (24) verbunden ist, eine Basis (25), die eine Öffnung aufweist, die für den Durchgang eines Zahns des Kamms (29) bestimmt ist, und einen zweiten Flügel (27) aufweist, der geeignet ist, mit dem Käfig (20) zusammenzuwirken, um den Anschluss eines Kabels (c) zu ermöglichen, wobei der Bereich (23) dazu bestimmt ist, eine Feder (28) aufzunehmen, die im Inneren des U angeordnet ist, wobei die Feder (28) auf einer Seite auf dem zweiten Flügel (27) des U und auf der anderen Seite auf dem Zahn (29) des Kamms (P) in Anschlussposition des Kamms aufliegt, um den Zahn (29) in Kontakt mit dem oben genannten ersten Flügel (26) des Anschlussbereichs (23) zurückzustellen.

2. Elektrisches Gerät nach Anspruch 1, **dadurch gekennzeichnet, dass** die Montagehalterung eine Schiene (R) aufweist und dadurch, dass die Mittel zum Befestigen des Geräts (A) an der Schiene (R) eine Aussparung (8), die in der Rückfläche (1) des Geräts (A) vorgesehen ist, zwei Kerben (34), die an den zwei Enden der Aussparung (8) vorgesehen sind, wobei die zwei Kerben (34) dazu bestimmt sind, jeweils die zwei freien Längskanten (10, 11) der Schiene (R) aufzunehmen, und zwei Anschläge (9) aufweisen, die mit den Kerben (34) zusammenwirken, um die Längskanten (10, 11) der Schiene (R) im Inneren der Kerben (34) zu halten, wobei der mindestens eine (9) der Anschläge lösbar ist, um das Entfernen des Geräts (A) von der Schiene (R) zu ermöglichen.

3. Elektrisches Gerät nach Anspruch 2, **dadurch gekennzeichnet, dass** die Rückfläche (1) des Geräts (A), aufgrund des Vorhandenseins der Aussparung (8), einen Außenwandabschnitt (35) und einen Innenwandabschnitt (36) aufweist, der zu dem Außenwandabschnitt (35) entlang einer Richtung (d1) versetzt ist, die im Wesentlichen senkrecht zu der Befestigungsebene (Q) ist, und dass die Länge (e) des oben genannten Verschiebungslaufs von jeder Klemme (6, 7) in ihrer Aufnahme (21) im Wesentlichen dem Abstand entspricht, der diese zwei Flächenabschnitte (35, 36) trennt.

4. Elektrisches Gerät nach einem der vorhergehenden Ansprüche, **dadurch gekennzeichnet, dass** jede Klemme (6, 7) einen Anschlussbereich (23) aufweist, der an einem flexiblen Leiter (24) befestigt und damit elektrisch verbunden ist, wobei der flexible Leiter (24) elektrisch mit einem inneren Leiter verbunden ist, der zu dem Gerät (A) gehört.

5. Elektrisches Gerät nach einem der vorhergehenden Ansprüche, **dadurch gekennzeichnet, dass** die Feder (28) eine halbzylindrische Form aufweist.

6. Elektrisches Gerät nach einem der vorhergehenden Ansprüche, **dadurch gekennzeichnet, dass** das Gehäuse (E) des Geräts (A) zwei Öffnungen pro Klemme aufweist, die dazu bestimmt sind, jeweils das Einführen eines Zahns des Kamms (29) und eines Kabels (c) zu ermöglichen, wobei sich die Öffnungen jeweils gegenüber von den Schnellanschlussmitteln (16) und den Anschlussmitteln mit Schraube (15) befinden, und dass jede Klemme (6, 7) Mittel aufweist, um die Zugangsöffnung des Gehäuses (E) zu verschließen, die für das Einführen eines Kabels (c) in eine Position des Geräts (A) bestimmt ist, die einer gelösten Position der Schiene (R) entspricht, und um diese Öffnung in einer Position des Gerätes freizulassen, die einer befestigten Position auf der Schiene (R) des Gerätes (A) entspricht.

7. Elektrisches Gerät nach Anspruch 6, **dadurch gekennzeichnet, dass** diese Mittel eine Schließklappe (30) aufweisen, die aus einem isolierenden Material erstellt ist, wobei die Schließklappe mit dem oben genannten Anschlussbereich (23) von jeder Klemme (6, 7) fest verbunden ist.

8. Elektrisches Gerät nach einem der Ansprüche 1 bis 7, umfassend zwei Klemmen (6, 7), wobei die Klemmen je nach der Tiefe des Gerätes (A) versetzt sind, wobei diese im Wesentlichen senkrecht zu der Befestigungsebene (Q) der Montagehalterung (R) definiert ist, um das Anschließen dieser zwei Klemmen (6, 7) jeweils an zwei benachbarte Kammzähne (dp,dn) zu ermöglichen, wobei der Kamm (P) zwei Zahnreihen aufweist, und zwar eine Zahnreihe (dn), die den Nullleiter verteilt, und eine Zahnreihe, die die verschiedenen Phasen (dp) verteilt, mit Interposition eines Zahns (dn), der den Nullleiter zwischen zwei aufeinanderfolgenden Phasenzähnen (dp) verteilt.

9. Elektrisches Gerät nach Anspruch 8, **dadurch gekennzeichnet, dass** es ein elektrisches Schutzgerät (A) ist.

10. Anordnung von elektrischen Geräten nach einem der Ansprüche 8 bis 9, **dadurch gekennzeichnet, dass** diese Geräte (A) auf der Montagehalterung (R) mit einem Abstand von 9 mm angeordnet sind.

## Claims

1. Electric device (A) intended to be mounted on a mounting support next to other devices of the same type and intended to be connected to a distribution comb (P) able to distribute energy between the various devices, said device being housed in a casing (E) of substantially parallelepipedal shape comprising a rear face (1) for fixing to the mounted support, a front face comprising means for manipulating the device, two main faces (2, 3) via which the device is intended to be juxtaposed with other devices on the mounting support, and two lateral faces, one of them comprising at least one connection terminal (6, 7) referred to as input terminal and the other comprising at least one connection terminal referred to as output terminal, said terminals being mounted in the corresponding housings provided in the casing of the device, the at least one terminal referred to as input terminal comprising means of electrically connecting its connection area to a tooth of said comb, said aforementioned terminal (6, 7) being mounted in its housing (21) such that it can slide in a direction (d1) substantially perpendicular to the aforementioned mounting support plane (Q) and to the longitudinal direction (I) of the comb (P), over a travel of length (e) that is enough to allow the device to be completely freed from the mounting support (R) while the comb (P) remains in place, the purpose of this being to then make it possible for the device (A) to be moved in translation parallel to the plane (Q) of the mounting support and substantially perpendicular to the longitudinal direction (I) of the comb (P) in the direction that allows the corresponding tooth (29) of the comb (P) to become disconnected from the device (A), said terminal comprising connecting means of the quick connection type (16) involving a spring (28) which are intended for electrically connecting the terminal (6, 7) to a tooth (29) belonging to the aforementioned comb (P) and the device being **characterized in that** the terminal which it comprises further comprises connecting means of the so-called conventional screw type (15) which are intended to allow a cable (c) to be connected to the terminal (6, 7), said screw-type connecting means (15) comprising a cage (20) capable of translational movement in a housing (21) of the casing of the device (A) between a position of connection of the cable (c) in which position said cable is clamped between the aforementioned connection area (23) of the terminal (6, 7) and the cage (20), and a position of disconnection of the cable (c), and **in that** the aforementioned connection area (23) comprises a substantially U-shaped part mounted such that it can slide inside the aforementioned terminal housing (21), said area (23) comprising a first leg (26) electrically connected to a flexible conductor (24), a base (25) comprising an orifice intended for the passage of a comb tooth (29), and a second leg (27) able to collaborate with the cage (20) so as to allow the connection of a cable (c), said area (23) being intended to accept a spring (28) mounted inside the U, said spring (28) bearing firstly against the second leg (27) of the U and secondly on the tooth (29) of the comb (P) in the position of connection of the comb, so as to bring said tooth (29) back into contact with the aforementioned first leg (26) of the connection area (23).

2. Electric device according to Claim 1, **characterized in that** the aforementioned mounting support comprises a rail (R) and **in that** the fixing means for fixing the device (A) to said rail (R) comprise a recess (8) made in the rear face (1) of the device (A), two notches (34) provided at the two ends of said recess (8), the two notches (34) being intended each to receive a respective one of the two longitudinal free edges (10, 11) of the rail (R), and two stops (9) collaborating with said notches (34) so as to keep said longitudinal edges (10, 11) of the rail (R) inside the notches (34), at least one (9) of the stops being removable so as to allow the device (A) to be removed from the rail (R).

3. Electric device according to Claim 2, **characterized in that** the rear face (1) of the device (A) comprises, owing to the presence of the aforementioned recess (8), an exterior wall portion (35) and an interior wall portion (36) that is offset from the exterior wall portion (35) in a direction (d1) substantially perpendicular to the fixing plane (Q), and **in that** the length (e) of the aforementioned translation travel of the terminal (6, 7) in its housing (21) corresponds substantially to the distance separating these two surface portions (35, 36).

4. Electric device according to any one of the preceding claims, **characterized in that** each terminal (6, 7) comprises a connection area (23) that is fixed and electrically connected to a flexible conductor (24), said flexible conductor (24) being electrically connected to an internal conductor belonging to the device (A).

5. Electric device according to any one of the preceding claims, **characterized in that** the spring (28) is of semi-cylindrical shape.

6. Electric device according to any one of the preceding claims, **characterized in that** the casing (E) of the device (A) comprises two orifices per terminal, which are intended to allow the insertion of a comb tooth (29) and of a cable (c) respectively, said orifices respectively lying facing connecting means of the quick-connection type (16) and screw-type connecting means (15), and **in that** each terminal (6, 7) comprises means for closing off the access orifice of the casing (E) intended for the insertion of a cable (c) when the device (A) is in a position corresponding to a position freed from the rail (R), and to uncover this orifice when the device is in a position corresponding to a position in which the device (A) is fixed to the rail (R).

7. Electric device according to Claim 6, **characterized in that** these means comprise a flap (30) made of an insulating material, said flap being secured to the aforementioned connection area (23) of each terminal (6, 7).

8. Electric device according to any one of Claims 1 to 7, comprising two terminals (6, 7), said terminals being offset in the direction of the depth of the device (A), this depth being defined substantially perpendicular to the fixing plane (Q) of the mounting support (R), so as to allow these two terminals (6, 7) to be connected each to a respective one of two adjacent comb teeth (dp, dn), said comb (P) comprising two rows of teeth, namely a row of teeth (dn) distributing the neutral and a row of teeth distributing the various phases (dp), with a neutral-distributing tooth (dn) interposed between two successive phase teeth (dp).

9. Electric device according to Claim 8, **characterized in that** it is an electric protection device (A).

10. Set of electric devices according to either one of Claims 8 and 9, **characterized in that** these devices (A) are mounted on the mounting support (R) at a spacing of 9 mm.
